# EUROPÄISCHE PATENTSCHRIFT

(11) **EP 1 226 597 B1**
(45) Veröffentlichungstag und Bekanntmachung des Hinweises auf die Patenterteilung: **28.01.2004**
(21) Anmeldenummer: 00984829.2
(22) Anmeldetag: 11.10.2000
(51) Int. Cl.: H01H 33/57

(54) **DRUCKGAS-LEISTUNGSSCHALTER**
COMPRESSED GAS-BLAST CIRCUIT BREAKER
DISJONCTEUR A GAZ COMPRIME

(30) Priorität: 03.11.1999 DE 19953560
(43) Veröffentlichungstag der Anmeldung: 31.07.2002
(73) Patentinhaber: SIEMENS AKTIENGESELLSCHAFT, 80333 München (DE)
(72) Erfinder: LÖBNER, Friedrich, 14059 Berlin (DE)
(86) Internationale Anmeldenummer: PCT/DE2000/003616
(87) Internationale Veröffentlichungsnummer: WO 2001/033594

(56) Entgegenhaltungen:
- DE-A- 1 765 431
- DE-A- 2 947 957
- DE-A- 3 904 439
- FR-A- 2 760 890
- US-A- 3 984 651

## Beschreibung

Die Erfindung bezieht sich auf einen Leistungsschalter mit einem zur Abführung heißer Schaltgase hohl ausgebildeten, die Schaltstrecke begrenzenden Kontaktrohr, dessen von der Schaltstrecke abgewandte Austrittsöffnung mit einem mit Abstand angeordneten, feststehenden Umlenkkörper zusammenwirkt.

Ein derartiger Leistungsschalter ist beispielsweise aus der Offenlegungsschrift DE 39 04 439 A1 oder FR-A-2 760 890 bekannt. Bei der bekannten, beispielsweise für 145 kV bestimmten Anordnung werden die während eines Ausschaltvorganges in der Schaltstrecke in einem Schaltlichtbogen erzeugten heißen Schaltgase durch das Innere eines feststehenden Kontaktrohres abgeführt. Dabei werden die heißen Schaltgase aus einer Austrittsöffnung des Kontaktrohres auf einen feststehenden Umlenkkörper gelenkt. Bei der bekannten Anordnung ist das Kontaktrohr feststehend angeordnet, so daß der Abstand zwischen der Austrittsöffnung und dem Umlenkkörper stets gleich bleibt und damit eine gleichbleibende umgelenkte Gasströmung ergibt.

Um eine höhere dielektrische Festigkeit der Schaltstrecke des Leistungsschalters zu erreichen, ist es erwünscht, daß der Abstand der die Schaltstrecke begrenzenden Kontaktstücke während des Ausschaltvorganges möglichst groß gemacht wird. Bei der bekannten Anordnung ist eine Vergrößerung der Trennstrecke während des Ausschaltvorganges nur durch einen verlängerten Betätigungshub des beweglichen Kontaktstückes möglich.

Der vorliegenden Erfindung liegt die Aufgabe zugrunde, einen Leistungsschalter der eingangs genannten Art so auszubilden, daß die Trennstrecke in der Ausschaltstellung ohne Verlängerung des Betätigungshubes des beweglichen Schaltstückes vergrößert wird, wobei die Abführung heißer Schaltgase nicht beeinträchtigt wird.

Die Aufgabe wird bei einem Leistungsschalter der eingangs genannten Art erfindungsgemäß dadurch gelöst, daß das Kontaktrohr axial beweglich geführt ist und die Austrittsöffnung in jeder Stellung des Kontaktrohres während der Bewegung von einem feststehenden, düsenförmigen Strömungsrichter umgeben ist.

Durch die axiale Beweglichkeit des Kontaktrohres wird auf einfache Weise eine Vergrößerung der Trennstrecke des Leistungsschalters in der Ausschaltstellung ermöglicht, wobei durch den feststehenden Strömungsrichter die Strömung der heißen Schaltgase unabhängig von der Stellung des Kontaktrohres und damit seiner Austrittsöffnung gelenkt wird. Der Umlenkkörper und der düsenförmige Strömungsrichter weisen stets den selben Abstand voneinander auf. Dadurch ist es möglich, daß im Zusammenwirken von Umlenkkörper und Strömungsrichter stets die gleichen Randbedingungen für die Strömung der Schaltgase gegeben sind.

Es kann vorteilhaft vorgesehen sein, daß der Strömungsrichter zumindest teilweise aus einem Isolierstoff besteht.

Eine weitere vorteilhafte Ausgestaltung sieht vor, daß der Umlenkkörper zumindest teilweise aus einem Isolierstoff besteht.

Bestehen Strömungsrichter und Umlenkkörper oder einer der beiden zumindest teilweise aus einem geeigneten Isolierstoff, so ist es möglich, die elektrische Leitfähigkeit der heißen Schaltgase zusätzlich zu vermindern, wenn z. B. PTFE gewählt wird, das unter der Einwirkung heißer Schaltgase elektronegative Gasbestandteile herauslöst. Strömungsrichter sowie Umlenkkörper können mehrstückig ausgebildet werden. Dabei kann es möglich sein, daß die einzelnen Stücke aus unterschiedlichen Materialien bestehen.

Im folgenden wird die Erfindung anhand einer Zeichnung gezeigt und die Wirkungsweise näher beschrieben.

Dabei zeigt die
- Figur 1: den schematischen Aufbau einer Unterbrechereinheit eines Leistungsschalters
- Figur 2: ein antriebsseitiges Detail der Unterbrechereinheit.

Die Figur 1 zeigt den schematischen Aufbau einer Unterbrechereinheit eines Hochspannungs-Leistungsschalters. Unterhalb der Symmetrielinie ist die Einschaltstellung, oberhalb der Symmetrielinie ist die Ausschaltstellung der Unterbrechereinheit dargestellt. Der Leistungsschalter weist ein erstes und ein zweites Lichtbogenkontaktstück 1, 2 auf, die von einem ersten und einem zweiten Nennstromkontaktstück 3, 4 umgeben sind. Das erste Lichtbogenkontaktstück 1 ist als hohles Kontaktrohr ausgebildet. An seinem ersten freien Ende weist es eine Einströmöffnung 5 auf, während an seinem zweiten freien Ende eine Austrittsöffnung 6 vorgesehen ist. Am zweiten freien Ende des ersten Lichtbogenkontaktstückes 1 ist der Antrieb des Leistungsschalters mittels einer Schaltstange 7 angekoppelt, durch dessen Bewegung das erste Lichtbogenkontaktstück 1 sowie das erste Nennstromkontaktstück 3 axial bewegt werden. Radial um die Austrittsöffnung 6 des ersten Lichtbogenkontaktstückes 1 ist ein im wesentlichen hohlzylindrischer Strömungsrichter 8 ortsfest angeordnet. Ein kegelförmiger Umlenkkörper 9 ist der Öffnung 10 des Strömungsrichters 8 gegenüberliegend angeordnet. Der antriebsseitige Teil der Unterbrechereinheit wird von einem Abströmkammer 11 umschlossen. Diese Abströmkammer 11 weist Abströmöffnungen 12 auf. Die Wandung der Abströmkammer 11 besteht aus einem elektrisch leitenden Material, welches der Leitung des elektrischen Stromes dient. Die Unterbrechereinheit des Hochspannungs-Leistungsschalters wird von einer gasdichten Kapselung 13 umgeben, die mit einem Isoliergas, insbesondere SF₆, gefüllt ist.

Durch die Kapselung 13 sind gasdicht ein erster und ein zweiter elektrischer Anschluß 14, 15 sowie die Schaltstange 7 geführt.

In der Figur 2 ist ein Detail der Antriebsseite der Unterbrechereinheit dargestellt, wobei unterhalb der Symmetrielinie die Lage der Anordnung zu Beginn des Ausschaltvorganges, oberhalb der Symmetrielinie die Lage zum Ende des Ausschaltvorganges gezeichnet ist.

Mit der Trennung der Nennstromkontaktstücke 3, 4 wird der Ausschaltvorgang eingeleitet, im weiteren Verlauf des Ausschaltvorganges werden die Lichtbogenkontaktstücke 1, 2 getrennt und zwischen ihnen ein Lichtbogen 16 gezündet. Dieser Lichtbogen 16 erhitzt, expandiert und ionisiert das Löschgas. Um den Lichtbogen 16 zu löschen und das heiße Löschgas aus der Trennstrecke zu entfernen, wird die Trennstrecke mit zusätzlichem Löschgas beströmt. Die zusätzliche Beströmung der Trennstrecke kann beispielsweise durch eine Kompressionsvorrichtung 18 erzeugt werden. Das in seinem Druck erhöhte Löschgas wird zum Teil durch die Einströmöffnung 5 des ersten freien Endes des ersten Lichtbogenkontaktstückes 1 aufgenommen und durch die rohrförmige Ausbildung des ersten Lichtbogenkontaktstückes 1 im Innern des ersten Lichtbogenkontaktstückes 1 abgeführt. Am zweiten freien Ende des ersten Lichtbogenkontaktstückes 1 befindet sich eine Austrittsöffnung 6, die ein Austreten des Löschgases aus dem als Kontaktrohr ausgebildeten ersten Lichtbogenkontaktstück 1 ermöglicht.

Zu Beginn der Ausschaltbewegung wird die Austrittsöffnung 6 des zweiten freien Endes des ersten Lichtbogenkontaktstückes 1 vollständig vom Strömungsrichter 8 in Richtung der Umlenkeinrichtung 9 überragt. Die heißen Schaltgase 17 treten aus der Austrittsöffnung 6 aus und werden durch den Strömungsrichter 8 in Richtung des Umlenkkörpers 9 gelenkt. Ein radiales, verwirbelndes Abströmen wird verhindert. Im weiteren Verlauf der Ausschaltbewegung wird das erste Lichtbogenkontaktstück 1 in Richtung des ortsfesten Umlenkkörpers 9 bewegt. Die Austrittsöffnung 6 des zweiten freien Endes des ersten Lichtbogenkontaktstückes 1 bewegt sich ebenfalls in Richtung des Umlenkkörpers 9, während der ortsfest gelagerte Strömungsrichter 8 keiner Bewegung unterworfen ist. Durch das Zusammenwirken von Strömungsrichter 8 und Umlenkkörper 9 wird trotz der Veränderung der Stellung der Austrittsöffnung 6 weiterhin das heiße Schaltgas 17 gerichtet auf den Umlenkkörper 9 geleitet. Nach dem Passieren der Umlenkeinrichtung 9 strömt das Löschgas in Richtung der Abströmöffnung 12 der Abströmkammer 11. Durch den Strömungsrichter 8 ist ein, von der Bewegung des Kontaktrohres weitestgehend unabhängiges, gleichmäßiges Leiten der Schaltgase 17 innerhalb der Abströmkammer 11 gewährleistet.

Sofern der Strömungsrichter 8 und der Umlenkkörper 9, aus PTFE bestehen, wird unter dem Einfluß der hohen Temperaturen des Schaltgases 17 der Isolierstoff dissoziiert, wobei elektronegative Bestandteile aus dem Isolierstoff herausgelöst werden. Diese elektronegativen Bestandteile vermindern die elektrische Leitfähigkeit in günstigem Maße. Durch die gezielte Lenkung der Löschgasströmung sowie die Anreicherung des Löschgasstromes werden die dielektrischen Eigenschaften des Schalters vergünstigt.

### Bezugszeichenliste

- 1: erstes Lichtbogenkontaktstück
- 2: zweites Lichtbogenkontaktstück
- 3: erstes Nennstromkontaktstück
- 4: zweites Nennstromkontaktstück
- 5: Einströmöffnung
- 6: Austrittsöffnung
- 7: Schaltstange
- 8: Strömungsrichter
- 9: Umlenkkörper
- 10: Öffnung
- 11: Abströmkammer
- 12: Abstromöffnung
- 13: Kapselung
- 14: erster elektrischer Anschluß
- 15: zweiter elektrischer Anschluß
- 16: Lichtbogen
- 17: Schaltgas
- 18: Kompressionsvorrichtung

## Patentansprüche

1. Leistungsschalter mit einem zur Abführung heißer Schaltgase hohl ausgebildeten, die Schaltstrecke begrenzenden Kontaktrohr, dessen von der Schaltstrecke abgewandte Austrittsöffnung (6) mit einem mit Abstand angeordneten, feststehenden Umlenkkörper (9) zusammenwirkt,
**dadurch gekennzeichnet,**
**daß** das Kontaktrohr axial beweglich geführt ist und die Austrittsöffnung (6) in jeder Stellung des Kontaktrohres während der Bewegung von einem feststehenden, düsenförmigen Strömungsrichter (8) umgeben ist.

2. Leistungsschalter nach Anspruch 1,
**dadurch gekennzeichnet,**
**daß** der Strömungsrichter (8) zumindest teilweise aus einem Isolierstoff besteht.

3. Leistungsschalter nach Anspruch 1 oder 2,
**dadurch gekennzeichnet,**
**daß** der Umlenkkörper (9) zumindest teilweise aus einem Isolierstoff besteht.

## Claims

1. Circuit breaker having a contact tube which is hollow in order to carry away hot switching gases and bounds the breaker gap, and whose outlet opening (6) facing away from the breaker gap interacts with a stationary guide body (9) which is arranged at a distance from it,
**characterized**
**in that** the contact tube is guided such that it can move axially, and the outlet opening (6) is surrounded by a stationary nozzle-shaped flow guide (8) in every position of the contact tube during the movement.

2. Circuit breaker according to Claim 1,
**characterized**
**in that** the flow guide (8) is at least partially composed of an insulating material.

3. Circuit breaker according to Claim 1 or 2,
**characterized**
**in that** the guide body (9) is at least partially composed of an insulating material.

## Revendications

1. Disjoncteur comportant un tube de contact qui est conformé creux afin d'évacuer des gaz chauds, qui délimite l'espace de coupure et dont l'ouverture de sortie (6), opposée à l'espace de coupure, coopère avec un corps déflecteur (9) immobile et situé à distance,
**caractérisé en ce que** le tube de contact est guidé en étant mobile axialement et l'ouverture de sortie est entourée par un dispositif de direction d'écoulement (8), immobile et en forme de buse, dans chaque position du tube de contact pendant le déplacement.

2. Disjoncteur selon la revendication 1, **caractérisé en ce que** le dispositif de direction d'écoulement (8) est au moins partiellement en un matériau isolant.

3. Disjoncteur selon la revendication 1 ou 2, **caractérisé en ce que** le corps déflecteur (9) est au moins partiellement en un matériau isolant.
